# EUROPÄISCHE PATENTSCHRIFT

(11) **EP 3 898 489 B1**
(45) Veröffentlichungstag und Bekanntmachung des Hinweises auf die Patenterteilung: **27.11.2024**
(21) Anmeldenummer: 19824304.0
(22) Anmeldetag: 17.12.2019
(51) Int. Cl.: B66B 17/12

(54) **ASYMMETRISCHES GEGENGEWICHT FÜR EINE AUFZUGANLAGE UND DAMIT AUSGESTATTETE AUFZUGANLAGE**
ASYMMETRICAL COUNTERWEIGHT FOR A LIFT ASSEMBLY AND LIFT ASSEMBLY WITH THE SAME
CONTREPOIDS ASYMÉTRIQUE POUR UNE INSTALLATION D'ASCENSEUR ET INSTALLATION D'ASCENSEUR ÉQUIPÉE D'UN TEL CONTREPOIDS

(30) Priorität: 20.12.2018 EP 18214772
(43) Veröffentlichungstag der Anmeldung: 27.10.2021
(73) Patentinhaber: INVENTIO AG, 6052 Hergiswil (CH)
(72) Erfinder: BÜTLER, Erich, 6030 Ebikon (CH); MÖRI, Peter, 6023 Rothenburg (CH); LO JACONO, Romeo, 6929 Gravesano (CH)
(74) Vertreter: Inventio AG
(86) Internationale Anmeldenummer: PCT/EP2019/085699
(87) Internationale Veröffentlichungsnummer: WO 2020/127303

(56) Entgegenhaltungen:
- WO-A1-2009/034068
- WO-A1-2018/096645
- JP-A- H0 489 787
- JP-U- S62 194 673

## Beschreibung

Die vorliegende Erfindung betrifft eine Aufzuganlage. Insbesondere betrifft die Erfindung ein Gegengewicht für eine Aufzuganlage.

In einer Aufzuganlage wird typischerweise eine Aufzugkabine im Regelfall vertikal entlang eines Verfahrwegs zwischen verschiedenen Stockwerken bzw. Niveaus innerhalb eines Bauwerks verlagert. Zumindest in hohen Gebäuden wird dabei meist ein Aufzugtyp eingesetzt, bei dem die Aufzugkabine von seil- oder riemenartigen Tragmitteln gehalten wird und durch Bewegen der Tragmittel mittels einer Antriebsmaschine innerhalb eines Aufzugschachts verlagert wird. Um die von der Antriebsmaschine zu bewegende Last der Aufzugkabine zumindest teilweise zu kompensieren, ist an einem entgegengesetzten Ende der Tragmittel meist ein Gegengewicht befestigt. Dieses Gegengewicht weist zumindest die gleiche Masse wie die Aufzugkabine auf. Im Regelfall übersteigt die Masse des Gegengewichts diejenige der Aufzugkabine um die Hälfte der von der Aufzugkabine zulässigerweise zu befördernden Nutzlast. Je nach Aufzugtyp können in einer Aufzuganlage auch mehrere Gegengewichte und/oder mehrere Aufzugkabinen vorgesehen sein.

Herkömmlich weisen sowohl die Aufzugkabine als auch das Gegengewicht eine im Wesentlichen quaderförmige Geometrie auf. Ein Beispiel für eine entsprechend ausgebildete Aufzuganlage ist in der EP 1894876 A1 beschrieben.

JP S62 194673 U zeigt ein Gegengewicht, das in einer horizontalen Schnittebene einen asymmetrischen Querschnitt aufweist, wobei das Gegengewicht zwei unterschiedlich lange Stirnseiten und eine der zwischen der Stirnseiten sich erstreckende erste Längsflanke aufweist, die durch eine Einkerbung für die Führungsschiene unterbrochen ist. Die zweite, der ersten Längsflanke gegenüberliegende Längsflanke weist zwei stumpfwinklig aneinander schliessende Flankenabschnitte auf. JP H04 89787 A zeigt einen Aufzug mit an Eckbereichen angepassten, im Querschnitt dreieckigen Gegengewichten.

Generell wird bei einer Konzeptionierung einer Aufzuganlage angestrebt, eine Grundfläche bzw. einen "Fußabdruck" (foot print) der Aufzuganlage möglichst gering zu halten. Unter der Grundfläche kann dabei eine Querschnittsfläche entlang einer horizontalen Ebene verstanden werden, die in einem Gebäude für das Aufnehmen der Aufzuganlage bereitgestellt werden muss. Dabei hängt die insgesamt vorzusehende Grundfläche unter anderem von einer Grundfläche der Aufzugkabine, einer Grundfläche des Gegengewichts sowie gegebenenfalls einer Grundfläche ab, die für Aufzugkomponenten benötigt wird, mithilfe derer beispielsweise die Aufzugkabine und das Gegengewicht innerhalb des Aufzugschachts gehalten und/oder bei ihren Verlagerungsbewegungen geführt werden können.

Derjenige Anteil der Grundfläche, der für die Aufzugkabine vorzusehen ist, ergibt sich hierbei in der Regel meist zwangsläufig aus einer für die zu konzeptionierende Aufzuganlage vorgegebene Förderkapazität, d.h., einer Anzahl von Personen, die in der Aufzugkabine Platz finden sollen.

Für den Anteil der Grundfläche, der für das Gegengewicht vorzusehen ist, wurden bisher verschiedene Ansätze implementiert, um diesen zu minimieren.

Beispielsweise konnte die Grundfläche des Gegengewichts klein gehalten werden und eine Höhe des Gegengewichts, das heißt eine Dimension des Gegengewichts orthogonal zu dieser Grundfläche, groß bemessen werden, um insgesamt dem Gegengewicht genügend Volumen zu geben, um es mit einer zum Kompensieren der Kabinenlast ausreichenden Masse ausbilden zu können. Die Höhe des Gegengewichts konnte dabei gegebenenfalls größer als die Höhe der Aufzugkabine sein. Allerdings musste bei einer derartigen Ausgestaltung des Gegengewichts auch in dem Aufzugschacht ausreichend Höhe zur Verfügung stehen, um das Gegengewicht an jeder Position, in die es während des Betriebs der Aufzuganlage verfahren werden konnte, aufnehmen zu können.

Als ergänzender oder alternativer Ansatz konnten Gegengewichte eingesetzt werden, die aus einem Material mit besonders hoher Dichte bestanden. Beispielsweise konnten Gegengewichte anstatt aus Beton aus Stahl bestehen, sodass sie bei gleicher Masse ein deutlich geringeres Volumen haben konnten. Allerdings ergeben sich hierbei aufgrund höherer Materialkosten deutlich höhere Gesamtkosten für die Aufzuganlage.

Es kann unter anderem ein Bedarf an einem Gegengewicht und einer damit ausgestatteten Aufzuganlage bestehen, bei denen eine Grundfläche und/oder ein Raumbedarf für die Aufzuganlage gering ist und trotzdem Gesamtkosten für die Aufzuganlage geringgehalten werden können. Ferner kann ein Bedarf an einem Gegengewicht und einer damit ausgestatteten Aufzuganlage bestehen, bei denen eine Anzahl von Aufzugkomponenten, die zum Halten und Führen des Gegengewichts dienen, geringgehalten und somit ein Installationsaufwand wie auch ein Kostenaufwand reduziert werden kann.

Zumindest einem der genannten Bedürfnisse kann durch den Gegenstand gemäß einem der unabhängigen Ansprüche entsprochen werden. Vorteilhafte Ausführungsformen sind in den abhängigen Ansprüchen sowie in der nachfolgenden Beschreibung definiert.

Gemäß einem ersten Aspekt der Erfindung wird ein Gegengewicht für eine Aufzuganlage gemäß des Anspruchs 1 vorgeschlagen. Dabei weist das Gegengewicht in einer horizontalen Schnittebene einen asymmetrischen Querschnitt auf.

In einer Ausführungsform wird eine Aufzuganlage vorgeschlagen, welche wenigstens eine Aufzugkabine, wenigstens eine Führungsschiene und wenigstens ein Gegengewicht gemäß einer Ausführungsform des ersten Aspekts der Erfindung aufweist.

Mögliche Merkmale und Vorteile können unter anderem und ohne die Erfindung einzuschränken als auf nachfolgend beschriebenen Ideen und Erkenntnissen beruhend angesehen werden.

Wie einleitend bereits angemerkt, wiesen herkömmliche Gegengewichte in Aufzuganlagen bisher meist eine im Wesentlichen quaderförmige Geometrie auf. Ein Gegengewicht wies dabei eine rechteckige Grundfläche auf. Anders ausgedrückt war der Querschnitt des Gegengewichts in einer horizontalen Schnittebene rechteckig. Ein solcher rechteckiger Querschnitt weist Spiegelsymmetrien auf. Gegengewichte mit solch einfacher Geometrie sind mit wenig Aufwand zu fertigen.

Allerdings wurde nun erkannt, dass bei einer Aufzuganlage, in der ein oder mehrere quaderförmige Gegengewichte zum Einsatz kommen, ein Bauraum unter Berücksichtigung einzuhaltender Maximalkosten oft nicht vorteilhaft minimiert werden kann.

Es wird daher vorgeschlagen, die Geometrie des Gegengewichts dahingehend abzuändern, dass es keine Symmetrie in seinem in der horizontalen Schnittebene ausgerichteten Querschnitt mehr aufweist. Insbesondere soll das Gegengewicht in diesem horizontalen Querschnitt keinerlei Spiegelsymmetrie und auch keine Rotationssymmetrie aufweisen. Dabei soll das Abweichen von der Symmetrie über lediglich zu vernachlässigende Ausmaße hinausgehen. Insbesondere soll der asymmetrische Querschnitt flächenmäßig um mehr als 5 %, vorzugweise mehr als 10 %, von einem symmetrischen Querschnitt abweichen. Die Asymmetrie bezieht sich dabei rein auf die Geometrie, das heißt nicht auf Gewichtsverteilungen innerhalb des Gegengewichts.

Wie im Nachfolgenden noch detaillierter ausgeführt, erlaubt ein solches Abweichen von einer symmetrischen Ausgestaltung, die Geometrie und insbesondere den horizontalen Querschnitt des Gegengewichts derart auszulegen, dass der für das Gegengewicht benötigte Raum und insbesondere die für das Gegengewicht benötigte Grundfläche nicht nur geringgehalten werden können, sondern auch an freie Volumina bzw. freie Grundflächen, welche in dem Aufzugschacht der Aufzuganlage zur Verfügung stehen, angepasst werden können. Insbesondere ist es durch die asymmetrische Ausgestaltung des Gegengewichts möglich, das Gegengewicht platzsparend in denjenigen Bereichen eines Aufzugschachts unterzubringen, die weder für die Aufzugkabine noch notwendigerweise für andere Komponenten der Aufzuganlage benötigt werden. Insgesamt ist das vorgeschlagene Gegengewicht nicht quaderförmig. Stattdessen kann die Geometrie des Gegengewichts insbesondere aufgrund einer nicht-ebenen Ausgestaltung zumindest einer seiner Längsflanken und/oder einer nicht zueinander parallelen Ausgestaltung seiner beiden Längsflanken signifikant von einer Quaderform abweichen.

Gemäß einer Ausführungsform weist das Gegengewicht an einer ersten Stirnseite eine größere erste Breite auf als eine zweite Breite an einer entgegengesetzten zweiten Stirnseite.

Anders ausgedrückt ist das Gegengewicht derart asymmetrisch ausgebildet, dass es an der ersten Stirnseite breiter ist als an der zweiten Stirnseite. Die erste Breite kann beispielsweise wenigstens 10 %, vorzugsweise wenigstens 20 % oder wenigstens 30 % oder sogar wenigstens 50 %, breiter sein als die zweite Breite. Das Gegengewicht kann hierbei im Querschnitt "L"-förmig sein. Die Breite wird dabei jeweils in der horizontalen Schnittebene in einer Richtung parallel zu einer der Stirnseiten gemessen.

Dadurch, dass das Gegengewicht an seiner zweiten Stirnseite weniger breit ist, können an dieser Stirnseite angrenzend an das Gegengewicht noch andere Komponenten der Aufzuganlage in dem Aufzugschacht untergebracht werden. An der breiteren ersten Stirnseite hingegen kann ein dort befindlicher Teil des Gegengewichts ein relativ großes Volumen aufweisen, sodass dieser Teil des Gegengewichts eine erhebliche Masse aufweisen kann.

Das Gegengewicht weist zwei entgegengesetzte Längsflanken auf, welche sich jeweils zwischen der ersten und der zweiten Stirnseite erstrecken. Zumindest eine dieser Längsflanken kann hierbei konkav ausgebildet sein.

Anders ausgedrückt kann zumindest eine der Längsflanken des Gegengewichts, welche die erste mit der zweiten Stirnseite verbinden, nicht eben sondern konkav ausgebildet sein. Als "konkav" kann hierbei eine geometrische Ausgestaltung verstanden werden, bei der die jeweilige Längsflanke abweichend von einer ebenen Ausgestaltung nach innen, d.h. hin zu der entgegengesetzten Längsflanke, eingebuchtet ist. Mit anderen Worten verläuft die konkav ausgebildete Längsflanke näher bei der entgegengesetzten Längsflanke als eine zum Vergleich herangezogene virtuelle ebene Längsflanke, die die gleichen Kanten der Stirnseiten miteinander verbindet. Es kann bevorzugt sein, dass insbesondere diejenige Längsflanke des Gegengewichts, die hin zu der Aufzugkabine gerichtet ist, konkav ausgestaltet ist.

Aufgrund der konkaven Ausgestaltung zumindest einer der Längsflanken des Gegengewichts kann im Bereich des Gegengewichts eine Art Ausnehmung geschaffen werden, in der andere Komponenten der Aufzuganlage, d.h. insbesondere beispielsweise eine Führungsschiene und/oder eine die Führungsschiene haltende Strebe, aufgenommen werden kann.

Das Gegengewicht weist eine erste und eine zweite Längsflanke auf, welche sich jeweils zwischen einer ersten und einer zweiten Stirnseite erstrecken. Die erste Längsflanke verläuft im Wesentlichen als Ebene von der ersten Stirnseite zur zweiten Stirnseite und insbesondere steht die erste Längsflanke im Wesentlichen senkrecht zur ersten Stirnseite und zur zweiten Stirnseite.

Die Stirnseite beschreibt diejenigen Oberflächen des Gegengewichtes, die entlang einer längeren Hauptachse des Querschnittes in einer horizontalten Schnittebene eine maximale Distanz zueinander aufweisen. Insbesondere sind die Stirnflächen frei von zusätzlichen Konstruktionselementen. Die beiden Stirnseiten und die gerade Längsflanke sind eben ausgestaltet. Vorzugsweise sind drei Schachtwände jeweils parallel zu einer der Stirnflächen oder der Längsflanke. Um den Schacht optimal auszunutzen ist es vorteilhaft, dass die Schachtwände zu den Stirnflächen oder der Längsflanke jeweils denselben vorzugsweise minimalen Toleranzabstand aufweisen. Somit passen die zwei Stirnflächen und die Längsflanke mit einem Toleranzabstand in einen Bereich des Aufzugschachtes passen, der von drei Schachtwänden aufgespannt wird.

Vorzugsweise sind die beiden Längsflanken in einem an die erste Stirnseite angrenzenden Bereich parallel zueinander.

Vorzugsweise sind die beiden Längsflanken in einem an die zweite Stirnseite angrenzenden Bereich parallel zueinander.

An dem Gegengewicht ist zwischen der ersten Stirnseite und der zweiten Stirnseite ein Zwischenbereich ausgebildet, in dem das Gegengewicht eine geringere Breite aufweist als die erste Breite. In diesem Zwischenbereich ist eine Halteeinrichtung an dem Gegengewicht angeordnet, über die das Gegengewicht an einer Führungsschiene angebracht und entlang der Führungsschiene geführt bewegt werden kann.

Anders ausgedrückt kann zumindest eine der Längsflanken des Gegengewichts derart ausgebildet sein, dass sich in dem Gegengewicht in dem genannten Zwischenbereich entfernt von dessen erster Stirnseite eine Art Einbuchtung ausbildet. An der Einbuchtung in dem Zwischenbereich weist das Gegengewicht eine geringere Dicke auf als an seiner ersten Stirnseite. In dieser Einbuchtung verbleibt somit Raum, um darin eine Führungsschiene aufnehmen zu können. Die Führungsschiene soll zum Halten bzw. zur Abstützung des Gegengewichts dienen. Insbesondere soll die Führungsschiene derart ausgestaltet sein, dass das Gegengewicht, wenn es in dem Aufzugschacht vertikal verlagert wird, an der Führungsschiene gehalten und durch diese geführt wird.

Um das Gegengewicht an der Führungsschiene anbringen und entlang dieser führen zu können, ist in der in dem Zwischenbereich ausgebildeten Einbuchtung eine spezielle Halteeinrichtung an dem Gegengewicht vorgesehen. Diese Halteeinrichtung kann beispielsweise formschlüssig mit der Führungsschiene zusammenwirken und dabei derart ausgestaltet sein, dass das Gegengewicht über die Halteeinrichtung an der Führungsschiene gehalten ist und geführt durch die Führungsschiene entlang eines geplanten Verfahrwegs verlagert werden kann.

Gemäß einer konkreten Ausführungsform kann das Gegengewicht in dem Zwischenbereich eine schräge Oberfläche aufweisen, welche schräg bezüglich einer kürzesten Verbindungslinie zwischen der ersten und der zweiten Stirnfläche orientiert ist.

Anders ausgedrückt kann das Gegengewicht an seiner konkav ausgebildeten Längsflanke in dem Zwischenbereich derart ausgestaltet sein, dass ein dort verlaufender Teil der Oberfläche des Gegengewichts schräg ausgerichtet ist. Unter "schräg" kann in diesem Zusammenhang verstanden werden, dass die betreffende Längsflanke die breitere erste Stirnseite nicht entlang einer kürzesten Verbindungslinie mit der schmaleren zweiten Stirnseite verbindet, sondern eine konkave Einbuchtung besitzt, in der der dort verlaufende Teil der Oberfläche des Gegengewichts nicht entlang dieser kürzesten Verbindungslinie, sondern schräg zu dieser ausgerichtet ist. Die schräge Oberfläche kann dabei eben sein. Alternativ kann die schräge Oberfläche auch geringfügig gekrümmt sein, solange sie im geometrischen Mittel schräg in Bezug auf die genannte kürzeste Verbindungslinie verläuft.

Mit der schrägen Oberfläche bzw. über eine im Bereich dieser schrägen Oberfläche angebrachte Halteeinrichtung kann das Gegengewicht mit einer ebenfalls schräg ausgerichteten und vorzugsweise parallel zu der schrägen Oberfläche des Gegengewichts verlaufenden Oberfläche einer Führungsschiene zusammenwirken. Durch die schräge Ausrichtung dieser Oberflächen können die Führungseigenschaften der Führungsschiene bezüglich des daran geführten Gegengewichts verbessert werden. Insbesondere kann erreicht werden, dass das Gegengewicht weder parallel zu einer seiner Stirnseiten noch parallel zu den Längsflanken frei bewegt werden kann. Stattdessen kann das Gegengewicht in beiden zueinander senkrecht stehenden Richtungen an der schräg verlaufenden Oberfläche der Führungsschiene gehalten sein. Auf diese Weise kann das Gegengewicht beispielsweise an einem ungewollten lateralen Schwingen innerhalb des Aufzugschachts gehindert werden.

Gemäß einer weiter konkretisierten Ausführungsform ist die einzige Halteeinrichtung des Gegengewichtes ausschließlich im Bereich der schrägen Oberfläche angeordnet.

Dadurch lässt sich das Gegengewicht einfach an einer einzigen Schiene führen.

Gemäß einer weiter konkretisierten Ausführungsform kann die Halteeinrichtung dazu konfiguriert sein, das Gegengewicht an zumindest zwei räumlich voneinander getrennten Positionen an der Führungsschiene zu halten und entlang zumindest zweier räumlich voneinander getrennter Führungsbahnen zu führen.

Mit anderen Worten kann die Halteeinrichtung das Gegengewicht nicht nur an einer einzelnen Position an der Führungsschiene halten und entlang einer einzelnen Führungsbahn entlang der Führungsschiene führen. Stattdessen kann die Halteeinrichtung derart ausgestaltet sein, dass das Gegengewicht von der Halteeinrichtung an zwei lateral zueinander beabstandeten Positionen gehalten werden kann und dabei bei einer vertikalen Bewegung entlang zweier lateral voneinander beabstandeter Führungsbahnen von der Halteeinrichtung geführt wird.

Durch eine solche Ausgestaltung kann die Halteeinrichtung das Gegengewicht zuverlässig an der Führungsschiene halten und dabei bezüglich zweier zueinander nichtparalleler Richtungen führen. Auf diese Weise kann die Halteeinrichtung das Gegengewicht vorzugsweise in verschiedenen lateralen Richtungen an einem Verlassen eines vertikalen Verfahrwegs hindern. Auf diese Weise wird auch das Verdrehen des Gegengewichtes um eine vertikale Achse verhindert, dies geschieht umso effizienter, je weiter die beiden Führungsbahnen voneinander beabstandet sind.

Gemäß einer Ausführungsform kann das Gegengewicht in einem ersten Bereich, in dem es eine größere Breite aufweist, überwiegend mit einem ersten Material ausgebildet sein und in einem zweiten Bereich, in dem es eine kleinere Breite aufweist, überwiegend mit einem zweiten Material ausgebildet sein. Dabei weist das zweite Material eine größere Dichte auf als das erste Material. Beispielsweise kann das zweite Material eine um wenigstens 50%, vorzugsweise wenigstens 100%, höhere Dichte aufweisen als das erste Material. Zum Beispiel kann das erste Material Beton sein und das zweite Material ein Metall, insbesondere Stahl, sein.

Anders ausgedrückt kann das Gegengewicht als aus zumindest zwei Bereichen zusammengesetzt angesehen werden. In dem ersten Bereich weist das Gegengewicht eine größere Breite auf, die beispielsweise der weiter oben genannten ersten Breite an der ersten Stirnseite entsprechen kann. Im zweiten Bereich weist das Gegengewicht eine geringere Breite auf, die beispielsweise der weiter oben genannten zweiten Breite an der zweiten Stirnseite entsprechen kann. Die Breite des Gegengewichts kann innerhalb eines dieser Bereiche konstant sein. Alternativ kann die Breite des Gegengewichts innerhalb eines oder beider Bereiche variieren, wobei in diesem Fall zumindest eine gemittelte Breite in dem ersten Bereich größer ist als eine gemittelte Breite in dem zweiten Bereich.

Sofern die beiden Bereiche in etwa eine gleiche Länge und Höhe aufweisen, ergibt sich aufgrund der unterschiedlichen Breiten für den ersten Bereich ein größeres Volumen als für den zweiten Bereich. Hierdurch würde sich für den Fall, dass die beiden Bereiche aus einem gleichen Material bestünden, eine inhomogene Gewichtsverteilung entlang einer Längsrichtung des Gegengewichts ergeben.

Um die Gewichtsverteilung innerhalb des Gegengewichts homogener zu gestalten, kann in dem kleinvolumigeren zweiten Bereich ein dichteres Material eingesetzt werden als in dem größeren ersten Bereich. Aufgrund der Verwendung dieses dichteren Materials kann der zweite Bereich trotz kleineren Volumens ein ähnliches oder sogar gleiches Gewicht aufweisen wie der erste Bereich.

Beispielsweise kann der zweite Bereich überwiegend oder sogar vollständig aus Metall, insbesondere beispielsweise aus Stahl mit einer Dichte von beispielsweise etwa 7,9 g/cm³, ausgebildet sein, wohingegen der erste Bereich überwiegend oder sogar vollständig aus Beton, welcher typischerweise eine Dichte von 2 bis 3 g/cm³ aufweist, ausgebildet sein kann.

Durch die Verwendung unterschiedlicher Materialien in dem Gegengewicht und die ungleichmäßige Verteilung dieser Materialien innerhalb des Gegengewichts kann die asymmetrische geometrische Ausgestaltung des Gegengewichts zumindest teilweise dahingehend ausgeglichen werden, dass dennoch eine weitgehend im Gleichgewicht stehende Gewichtsverteilung bezogen auf Mittelachse , die parallel zu den Stirnseiten des Gegengewichts verläuft und am Übergang zwischen dem ersten Bereich und dem zweiten Bereich angeordnet ist, erreicht werden kann. Anders ausgedrückt kann durch die Verwendung unterschiedlich dichter Materialien in den beiden Bereichen erreicht werden, dass ein Schwerpunkt des Gegengewichts trotz unterschiedlich großer Volumina der beiden Bereiche in etwa dort liegt, wo der erste Bereich an den zweiten Bereich grenzt.

Eine solche Homogenisierung der Gewichtsverteilung innerhalb des Gegengewichts kann dahingehend genutzt werden, dass das Gegengewicht beispielsweise mit einer Halteeinrichtung, die in etwa dort an dem Gegengewicht angebracht ist, wo der erste Bereich an den zweiten Bereich grenzt, an einer Führungsschiene angebracht und entlang dieser geführt werden kann. Diese Position kann somit dem weiter oben beschriebenen Zwischenbereich entsprechen. Insbesondere kann diese Position in Längsrichtung etwa mittig an dem Gegengewicht angeordnet sein, d.h. innerhalb von beispielsweise 20 % oder innerhalb beispielsweise 10 % diesseits oder jenseits der geometrischen Mitte des Gegengewichts in dessen Längsrichtung angeordnet sein.

Mit einer solchen etwa mittigen Anordnung und einer wie vorgeschlagen bewirkten Homogenisierung der Gewichtsverteilung in dem asymmetrischen Gegengewicht kann erreicht werden, dass auf die Halteeinrichtung keine oder lediglich geringe Drehmomente oder Kippmomente ausgeübt werden. Mechanische Belastungen auf die Halteeinrichtung sowie auf die mit dieser zusammenwirkenden Führungsschiene können somit geringgehalten werden.

Für die Aufzuganlage gemäß der oben genannten Ausführungsform kann das beschriebene asymmetrische Gegengewicht auf mehrere Arten vorteilhaft eingesetzt werden.

Beispielsweise kann die Verwendung des asymmetrischen Gegengewichts eine besonders platzsparende Anordnung des Gegengewichts in der Aufzuganlage und damit einen geringen Bauraum für die Aufzuganlage ermöglichen.

Insbesondere können gemäß einer Ausführungsform der Aufzugsanlage das Gegengewicht und eine Strebe, welche eine das Gegengewicht führend haltende Führungsschiene an einer Aufzugschachtwand verankert, jeweils in einem Querschnitt entlang einer horizontalen Schnittebene eine Außenkontur aufweisen, wobei ein erstes virtuelles Rechteck, welches die Außenkontur des Gegengewichts umgibt und minimal groß ist, und ein zweites virtuelles Rechteck, welches die Außenkontur der Strebe umgibt und minimal groß ist, einander überlappen.

Anders ausgedrückt kann eine Führungsschiene innerhalb der Aufzuganlage mithilfe einer meist horizontal verlaufenden Strebe lateral an einer Aufzugschachtwand des Aufzugschachts verankert werden. Sowohl die Strebe als auch die Führungsschiene weisen dabei in einem horizontalen Querschnitt, d.h. projiziert auf eine horizontale Ebene, eine gewisse Außenkontur auf. Diese Außenkontur kann, braucht aber nicht notwendigerweise, rechteckig sein. Allerdings kann um jede Außenkontur ein kleinstmögliches, das heißt die Außenkontur vollständig umhüllendes aber minimal großes, Rechteck gelegt werden. In ähnlicher Weise weist auch das Gegengewicht selbst zwar keinen rechteckigen Querschnitt auf, kann aber von einem minimal großen Rechteck eingehüllt werden. In diesem als erstes Rechteck bezeichneten Rechteck verbleiben Teilbereiche, die nicht von dem asymmetrischen Gegengewicht ausgefüllt werden. Insbesondere in diesen ansonsten leer verbleibenden Teilbereichen kann die genannte Strebe und vorzugsweise auch die Führungsschiene zumindest teilweise oder sogar vollständig aufgenommen werden. Mit anderen Worten können das die Strebe umhüllende minimal große Rechteck und das das Gegengewicht umhüllende minimal große Rechteck einander zumindest teilweise überlappen. Hierdurch kann ein insgesamt notwendiger Platzbedarf für diese beiden Aufzugkomponenten minimiert werden.

Weiterhin kann gemäß einer Ausführungsform der Aufzugsanlage sowohl die wenigstens eine Aufzugkabine als auch das wenigstens eine Gegengewicht derart an der Führungsschiene gehalten sein, dass sie in einer Verlagerungsbewegung entlang der Führungsschiene geführt sind. Anders ausgedrückt kann die Aufzuganlage mit einer oder mehreren Führungsschienen ausgestattet sein, wobei an einer einzelnen Führungsschiene jeweils sowohl ein Gegengewicht als auch eine Aufzugkabine gehalten und in ihrer Bewegung entlang der Führungsschiene geführt sind. Dies wird insbesondere durch die spezielle Ausgestaltung des hierin vorgeschlagenen Gegengewichts ermöglicht. Hierdurch kann eine Anzahl vorzuhaltender Führungsschienen in der Aufzuganlage verringert werden, wodurch sowohl Kosten für die Aufzuganlage als auch ein Aufwand bei deren Installation verringert werden können.

Insbesondere kann gemäß einer Ausführungsform der Aufzugsanlage eine Anzahl von Führungsschienen gleich einer Anzahl von Gegengewichten sein.

Mit anderen Worten kann beispielsweise ein einzelnes Gegengewicht an einer einzelnen Führungsschiene gehalten und entlang dieser geführt verlagert werden. Insbesondere kann die Aufzuganlage mit zwei separaten Gegengewichten und dementsprechend zwei separaten Führungsschienen ausgestattet sein. Jedes der Gegengewichte kann an lediglich einer der Führungsschienen gehalten und geführt sein. Zwischen den beiden Führungsschienen kann sich der Verfahrweg der Aufzugkabine befinden. Anders ausgedrückt können die Verfahrwege der beiden Gegengewichte jeweils an entgegengesetzten Seiten neben dem Verfahrweg der Aufzugkabine verlaufen. Die Aufzugkabine kann vorzugsweise an den gleichen Führungsschienen gehalten und geführt sein, wie die Gegengewichte. Insgesamt lässt sich hierdurch die Anzahl von vorzuhaltenden und zu installierenden Führungsschienen reduzieren.

Insbesondere um ein Gegengewicht vorteilhaft an lediglich einer einzelnen Führungsschiene geführt halten zu können, kann die Führungsschiene gemäß einer Ausführungsform der Aufzugsanlage zwei räumlich voneinander getrennte und in verschiedene Richtungen gerichtete Führungsbahnen aufweisen. Hierbei kann an dem Gegengewicht eine Halteeinrichtung mit zwei Führungsschuhen ausgebildet sein, wobei jeder der Führungsschuhe dazu konfiguriert ist, das Gegengewicht an der Führungsschiene abzustützen und dabei mit der Führungsschiene das Gegengewicht an einer der Führungsbahnen führend zusammenzuwirken.

Anders ausgedrückt kann eine einzelne Führungsschiene strukturell derart ausgestaltet sein, dass an ihr zwei vertikal verlaufende und lateral voneinander beabstandete Führungsbahnen ausgebildet werden. Die beiden Führungsbahnen sind dabei in unterschiedliche Richtungen ausgerichtet, d.h., von den jeweiligen Führungsbahnen gebildete Oberflächen zeigen in nicht-parallele Richtungen. Um mit diesen Führungsbahnen zusammenzuwirken, kann dann an dem Gegengewicht eine Halteeinrichtung mit zwei entsprechend ausgerichteten Führungsschuhen ausgebildet sein. Jeder der Führungsschuhe ist dabei geeignet ausgestaltet und ausgerichtet, um sich und das mit ihm verbundene Gegengewicht entlang einer der Führungsbahnen an der Führungsschiene abzustützen. Außerdem sind die Führungsschuhe jeweils geeignet ausgebildet, um bei einer vertikalen Bewegung des Gegengewichts dieses geführt entlang der jeweiligen Führungsbahnen an der Führungsschiene zu halten.

Dadurch, dass die beiden Führungsbahnen in unterschiedliche Richtungen ausgerichtet sind und die beiden Halteeinrichtungen jeweils mit einer der Führungsbahnen zusammenwirken, kann erreicht werden, dass das Gegengewicht nicht lediglich in einer einzelnen Richtung lateral geführt ist, sondern in zwei zueinander nicht parallel verlaufenden Richtungen geführt ist. Hierdurch lässt sich insgesamt eine stabilere laterale Führung bei Verlagerungsbewegungen des Gegengewichts erreichen.

Gemäß einer weiteren Ausführungsform der Aufzugsanlage kann das Gegengewicht eine Höhe, gemessen in einer Richtung parallel zu einer Längserstreckungsrichtung der Führungsschiene, aufweisen, welche kleiner oder gleich 130%, vorzugsweise kleiner oder gleich 110% oder sogar kleiner oder gleich 100%, einer Höhe der Aufzugkabine ist.

Anders ausgedrückt kann das Gegengewicht eine Höhe aufweisen, welche allenfalls geringfügig größer ist als die Höhe der Aufzugkabine. Vorzugsweise ist die Höhe des Gegengewichts allenfalls gleich groß wie die Höhe der Aufzugkabine.

Unter der Annahme, dass die Verfahrwege der Aufzugkabine einerseits und des Gegengewichts andererseits gleich lang sind, kann hierdurch erreicht werden, dass eine Höhe des Aufzugschachts einer Aufzuganlage im Wesentlichen lediglich basierend auf der Länge des Verfahrwegs der Aufzugkabine und der Höhe der Aufzugkabine dimensioniert zu werden braucht.

Insbesondere braucht der Aufzugschacht nicht wie bei manchen herkömmlichen Aufzuganlagen allein deswegen mit einer größeren Höhe bereitgestellt werden, um darin ein Gegengewicht aufnehmen zu können, dessen Höhe deutlich größer als diejenige der Aufzugkabine ist, um eine ausreichende Masse für das Gegengewicht bei geringer Grundfläche erreichen zu können.

Durch die asymmetrische Ausgestaltung des Gegengewichts kann somit eine optimierte Ausnutzung des in einem Aufzugschacht zur Verfügung stehenden Querschnitts erreicht werden. Einerseits kann das asymmetrische Gegengewicht die in dem Aufzugschacht nicht für die Aufzugkabine oder andere Aufzugkomponenten frei zu haltenden Bereiche einer Grundfläche möglichst optimal ausnutzen bzw. ausfüllen. Hierbei kann die Grundfläche des Gegengewichts verhältnismäßig groß sein. Hierdurch kann andererseits das Gegengewicht bereits mit einer relativ kleinen Höhe von beispielsweise weniger als 2,5 m eine ausreichende Masse erlangen, um die durch die Aufzugkabine und deren etwaige Nutzlast entstehende Last weitgehend zu kompensieren.

Es wird darauf hingewiesen, dass einige der möglichen Merkmale und Vorteile der Erfindung hierin mit Bezug auf unterschiedliche Ausführungsformen des Gegengewichts einerseits und der damit ausgestatteten Aufzuganlage andererseits beschrieben sind. Nachfolgend werden Ausführungsformen der Erfindung unter Bezugnahme auf die beigefügten Zeichnungen beschrieben, wobei weder die Zeichnungen noch die Beschreibung als die Erfindung einschränkend auszulegen sind.
Fig. 1 zeigt eine perspektivische Ansicht einer Aufzuganlage gemäß einer Ausführungsform der Erfindung.
Fig. 2 zeigt eine Querschnittansicht in horizontaler Schnittebene durch eine Aufzuganlage gemäß einer Ausführungsform der Erfindung.
Fig. 3 zeigt eine perspektivische Teilansicht einer Aufzuganlage gemäß einer alternativen Ausführungsform der Erfindung.
Fig. 4 zeigt eine Draufsicht von oben auf einen Teilbereich der Aufzuganlage aus Fig. 3.

Die Figuren sind lediglich schematisch und nicht maßstabsgetreu. Gleiche Bezugszeichen bezeichnen in den verschiedenen Figuren gleiche oder gleichwirkende Merkmale

Fig. 1 zeigt eine Aufzuganlage 1 gemäß einer Ausführungsform der vorliegenden Erfindung. Die Aufzuganlage 1 umfasst als wesentliche Komponenten zwei Gegengewichte 3 und eine Aufzugkabine 5 (aus Übersichtlichkeitsgründen ist lediglich der die Aufzugkabine 5 haltende Rahmen 7 dargestellt) sowie zwei Führungsschienen 9. Die Führungsschienen 9 erstrecken sich vertikal entlang im Wesentlichen eines gesamten Aufzugschachts 11 und sind mit horizontal verlaufenden Streben 13 an einer Aufzugschachtwand 15 des Aufzugschachts 11 verankert. Jedes der beiden Gegengewichte 3 ist an lediglich einer der Führungsschienen 9 gehalten und wird durch diese bei einer Verlagerungsbewegung vertikal durch den Aufzugschacht 11 geführt. Eine Anzahl von Gegengewichten 3 und eine Anzahl von Führungsschienen 9 sind somit bei der vorgestellten Aufzuganlage 1 gleich. Die Aufzugkabine 5 ist in einem Bereich zwischen den beiden Führungsschienen 9 aufgenommen und wird von beiden Führungsschienen 9 gehalten und geführt.

Fig. 2 zeigt eine Querschnittansicht in einer horizontalen Schnittebene der Aufzuganlage 1. Alternativ kann Fig. 2 auch als Projektion der in dem Aufzugschacht 11 aufgenommenen wesentlichen Komponenten der Aufzuganlage 1 auf eine horizontal verlaufende Ebene angesehen werden.

Die Aufzugkabine 5 ist im Wesentlichen quaderförmige und weist somit eine rechteckige Grundfläche auf. Im dargestellten Beispiel ist die Aufzugkabine 5 mittig in dem Aufzugschacht 11 angeordnet. An den beiden gegenüberliegenden Seiten der Aufzugkabine 5 ist jeweils eine der Führungsschienen 9 angeordnet. Bei dem in Fig. 2 dargestellten Beispiel weist jede Führungsschienen 9 eine rechteckige Querschnittsform auf. Jede der Führungsschienen 9 ist über eine gerade Strebe 13 horizontal an der Aufzugschachtwand 15 verankert. An den beiden gegenüberliegenden Seiten der Aufzugkabine 5 ist ferner jeweils ein Gegengewicht 3 angeordnet.

Jedes der Gegengewichte 3 weist hierbei eine nicht-quaderförmige Geometrie auf und hat somit eine nicht-rechteckige Grundfläche. Die Gegengewichte 3 sind somit bezogen auf die dargestellte horizontale Schnittebene im Querschnitt asymmetrisch. Der Querschnitt der Gegengewichte 3 ist dabei im dargestellten Beispiel näherungsweise "L"-förmig. Alternativ kann der Querschnitt der Gegengewichte 3 auch als näherungsweise "C"-förmig angesehen werden, wobei der in Fig. 2 obere Schenkel des "C" wesentlich kürzer ist als der hierzu parallele untere Schenkel des "C". In beiden Fällen entspricht die Länge eines horizontalen Schenkel des "L" bzw. "C" der jeweiligen Breite des Gegengewichts.

An einer ersten Stirnseite 17 weist das Gegengewicht 3 dabei eine deutlich größere erste Breite B1 auf als an einer entgegengesetzten zweiten Stirnseite 19, an der eine zweite Breite B2 beispielsweise wenigstens 20 % kleiner ist als die erste Breite B1.

Jedes der Gegengewichte 3 weist hierbei jeweils eine außenliegende Längsflanke 21 und eine innenliegende Längsflanke 23 auf, welche sich zwischen den beiden entgegengesetzten Stirnseiten 17, 19 erstrecken. Im dargestellten Beispiel ist die außenliegende Längsflanke 21 eben. Die innenliegende Längsflanke 23 hingegen ist jeweils konkav ausgebildet.

Aufgrund der vorgeschlagenen asymmetrischen Ausgestaltung der Gegengewichte 3 können die Gegengewichte 3 vorteilhaft in einem Teilvolumen des Aufzugschachts 11 aufgenommen werden, welches weder von der Aufzugkabine 5 noch beispielsweise von den Streben 13 oder den damit verankerten Führungsschienen 9 vereinnahmt wird.

Anders verdeutlicht kann um die Außenkontur eines der Gegengewichte 3 umhüllend ein minimal großes erstes virtuelles Rechteck 25 (in der Figur gestrichelt angedeutet) angenommen werden und um die Außenkontur der benachbarten Strebe umhüllend kann ein minimal großes zweites virtuelles Rechteck 27 angenommen werden. Im Gegensatz zu herkömmlichen Aufzuganlagen, bei denen Gegengewichte eine rechteckige Außenkontur aufweisen und somit entsprechende umhüllende virtuelle Rechtecke separat von anderen Aufzugkomponenten entsprechenden Platz innerhalb des Aufzugschachts benötigten, können das erste und das zweite genannte virtuelle Rechteck 25, 27 bei der hier vorgeschlagenen Aufzuganlage 1 einander überlappen. Insbesondere kann die Strebe 13 in einem verjüngten Teilbereich des Gegengewichts 3, das heißt dort, wo das Gegengewicht 3 aufgrund seiner konkav ausgebildeten innenliegenden Längsflanke 23 die kleinere zweite Breite B2 aufweist, angeordnet sein. Dort jedoch, wo innerhalb des Aufzugschachts 11 kein Platz mehr für die Strebe 13 benötigt wird, da diese sich nur bis etwa in eine Mitte des Aufzugschachts 11 erstreckt, kann das Gegengewicht 3 mit der größeren ersten Breite B1 ausgebildet sein und somit mehr Volumen und letztendlich mehr Masse für das Gegengewicht 3 ermöglicht werden.

An der innenliegenden Längsflanke 23 des Gegengewichts 3 ist ungefähr im Bereich der geometrischen Mitte der Längsflanke 23 eine Vertiefung 29 ausgebildet. Diese Vertiefung 29 kann auch als Zwischenbereich 31 angesehen werden, in dem das Gegengewicht 3 eine geringere Breite aufweist als die erste Breite B1. In diesem Zwischenbereich 31 ist an dem Gegengewicht 3 eine Halteeinrichtung 33 angeordnet. Über die Halteeinrichtung 33 ist das Gegengewicht 3 an der jeweils benachbarten Führungsschiene 9 angebracht und kann entlang der Führungsschiene 9 geführt bewegt werden.

Wie in dem vergrößerten Ausschnitt aus Fig. 2 gut zu erkennen, weist die Führungsschiene 9 dabei zwei räumlich voneinander getrennte und in verschiedene Richtungen gerichtete Führungsbahnen 35 auf. Bei dem dargestellten Beispiel sind die beiden Führungsbahnen 35 in einem 90°-Winkel zueinander ausgerichtet, d.h. an senkrecht zueinander verlaufenden Flanken der im Profil viereckigen Führungsschiene 9 angeordnet.

Die Halteeinrichtung 33 verfügt dabei über zwei Führungsschuhe 34, welche beispielsweise als Gleitschuhe 37 ausgebildet sein können. Jeder der Gleitschuhe 37 ist dazu ausgestaltet, mit einer der Führungsbahnen 35 zusammenzuwirken und auf diese Weise das Gegengewicht 3 über den Gleitschuh 37 und die Führungsbahn 35 an der Führungsschiene 9 abzustützen und dabei mit der Führungsschiene 9 derart zusammenzuwirken, dass das Gegengewicht 3 bei einer vertikalen Bewegung an der jeweiligen Führungsbahn 35 entlang geführt wird. Die beiden Gleitschuhe 37 sind im dargestellten Beispiel hierzu ebenso wie die Führungsbahnen 35 in einem 90°-Winkel zueinander ausgerichtet.

Die Halteeinrichtung 33 ist somit dazu ausgelegt, das Gegengewicht 3 an zumindest zwei räumlich voneinander getrennten Positionen an der Führungsschiene 9 zu halten und entlang der zumindest zwei räumlich voneinander getrennten Führungsbahnen 35 zu führen.

In ähnlicher Weise ist auch die Aufzugkabine 5 über einen Gleitschuh 41, der mit einer Führungsbahn 39 an der Führungsschiene 9 zusammenwirkt, an derselben Führungsschienen 9 gehalten und entlang dieser geführt bewegbar.

Das asymmetrische Gegengewicht 3 kann als aus zumindest zwei Bereichen 43, 45 zusammengesetzt angesehen werden. In einem ersten Bereich 43 weist das Gegengewicht 3 eine größere Breite auf, beispielsweise die erste Breite B1 wie an der ersten Stirnseite 17. In einem zweiten Bereich 45 weist das Gegengewicht 3 eine im Vergleich hierzu kleinere Breite auf. Der erste Bereich 43 ist zumindest überwiegend mit einem ersten Material 47 relativ geringer Dichte wie zum Beispiel Beton ausgebildet, wohingegen der zweite Bereich 45 zumindest überwiegend mit einem zweiten Material 49 höherer Dichte wie zum Beispiel Metall, insbesondere Stahl, ausgebildet ist.

Hierdurch lassen sich trotz der asymmetrischen geometrischen Ausgestaltung des Gegengewichts 3 Gewichtsverhältnisse bzw. eine Gewichtsverteilung innerhalb des Gegengewichts 3 derart ausgestalteten, dass beispielsweise vermieden werden kann, dass übermäßige Kippmomente oder Drehmomente auf die Halteeinrichtung 33 und über diese auf die Führungsschiene 9 ausgeübt werden.

In den Fign. 3 und 4 ist eine Aufzuganlage 1 mit Gegengewichten 3 in einer alternativen Ausführungsform dargestellt.

Auch in diesem Fall weist das Gegengewicht 3 einen asymmetrischen Querschnitt auf. Allerdings ist in einem Zwischenbereich 31 zwischen einem ersten Bereich 43 mit der größeren ersten Breite B1 angrenzend an die erste Stirnseite 17 und einem zweiten Bereich 45 mit der kleineren zweiten Breite B2 angrenzend an die zweite Stirnseite 19 keine eine Vertiefung 29 bewirkende steile Stufe vorgesehen, wie bei der zuvor beschriebenen Ausführungsform. Stattdessen ist in dem Zwischenbereich 31 eine schräge Oberfläche 51 ausgebildet, welche schräg bezüglich einer kürzesten Verbindungslinie zwischen der ersten und der zweiten Stirnfläche 17, 19 verläuft. Dementsprechend ist auch die Führungsschiene 9 nicht als rechteckiges Profil ausgebildet, wie bei der vorherig beschriebenen Ausführungsform, sondern weist parallel zu der schrägen Oberfläche 51 eine ebenfalls schräge Oberfläche 53 auf.

Auch bei dieser alternativen Ausführungsform ist das Gegengewicht 3 an einer einzelnen Führungsschiene 9 gehalten und wird bei seiner vertikalen Verlagerung entlang dieser Führungsschienen 9 geführt. Hierzu ist an dem Gegengewicht 3 in dem Zwischenbereich 31 wiederum eine Halteeinrichtung 55 vorgesehen. An der Führungsschiene 9 sind zwei räumlich voneinander getrennte und in verschiedene Richtungen gerichtete Führungsbahnen 57, 59 vorgesehen. Im vorliegenden Fall sind die beiden Führungsbahnen 57, 59 annähernd diametral entgegengesetzt ausgerichtet, das heißt in etwa in einem 180°-Winkel zueinander orientiert. Das Gegengewicht 3 wird mit zwei Gleitschuhen 61, 63 an diesen Führungsbahnen 57, 59 gehalten und entlang dieser geführt. Durch die dreieckige Form des Profils der Führungsschienen 9 kann hierbei das Gegengewicht 3 in einer steiferen und effizienteren Weise geführt werden.

Mit Ausführungsformen der hierin vorgeschlagenen Aufzuganlage 1 kann insbesondere aufgrund der asymmetrischen Ausgestaltung des darin eingesetzten Gegengewichts 3 erreicht werden, dass das Gegengewicht 3 an einer einzigen Führungsschiene 9 gehalten und geführt werden kann. Um die Stabilität des Gegengewichts 3 zu steigern und um dabei Regularien wie beispielsweise der europäischen Norm EN 81-20 (5.7.1.1) hinsichtlich der darin geregelten Führung eines Gegengewichts 3 Rechnung zu tragen, wurde das Gegengewicht 3 an zumindest einer Längsflanke 23 konkav ausgebildet, sodass das gesamte Gegengewicht 3 im horizontalen Querschnitt näherungsweise eine "L"-Form erhält. Aufgrund dieser konkaven Ausgestaltung kann das Gegengewicht 3 über eine Halteeinrichtung 33 an zwei Oberflächen mit Oberflächen der Führungsschiene 9 bzw. dort vorgesehenen Führungsbahnen 35, 39, 57, 59 zusammenwirken. Dieses Design ermöglicht eine deutlich steifere Verbindung zwischen dem Gegengewicht 3 und der Führungsschiene 9. Obwohl das Gegengewicht 3 lediglich an einer einzelnen Führungsschiene 9 gehalten und geführt ist, ermöglicht das Vorsehen zweier unterschiedlich ausgerichteter Führungsbahnen 35, 39, 57, 59 einen festeren Halt und eine bessere Führung des Gegengewichts 3 an der Führungsschiene 9. Da somit lediglich eine einzelne Führungsschiene 9 für ein Gegengewicht 3 bereitzustellen und zu installieren ist, können sich Kosten und Installationsaufwand für die Aufzuganlage 1 reduzieren lassen. Außerdem ermöglicht das vorgestellte Design mit dem asymmetrischen Gegengewicht 3, den zur Verfügung stehenden Raum innerhalb eines Aufzugschachts 11 besser zu nutzen und insbesondere ungenutzte Freiräume zwischen dem Gegengewicht und der Aufzugkabine sowie gegebenenfalls etwaigen anderen Aufzugkomponenten zu reduzieren.

Abschließend ist darauf hinzuweisen, dass Begriffe wie "aufweisend", "umfassend", etc. keine anderen Elemente oder Schritte ausschließen und Begriffe wie "eine" oder "ein" keine Vielzahl ausschließen. Ferner sei darauf hingewiesen, dass Merkmale oder Schritte, die mit Verweis auf eines der obigen Ausführungsbeispiele beschrieben worden sind, auch in Kombination mit anderen Merkmalen oder Schritten anderer oben beschriebener Ausführungsbeispiele verwendet werden können. Bezugszeichen in den Ansprüchen sind nicht als Einschränkung anzusehen.

## Patentansprüche

1. Gegengewicht (3) für eine Aufzuganlage (1), wobei das Gegengewicht (3) in
einer horizontalen Schnittebene einen asymmetrischen Querschnitt aufweist, wobei das Gegengewicht (3) eine erste und eine zweite Längsflanke (21, 23) aufweist, welche sich jeweils zwischen einer ersten und einer zweiten Stirnseite (17, 19) erstrecken, insbesondere steht die erste Längsflanke (21) im Wesentlichen senkrecht zur ersten Stirnseite (17) und zur zweiten Stirnseite (19), wobei
an dem Gegengewicht (3) zwischen der ersten Stirnseite (17) und der zweiten Stirnseite (19) ein Zwischenbereich (31) ausgebildet ist, in dem das Gegengewicht (3) eine geringere Breite aufweist als eine erste Breite (B1) an der ersten Stirnseite (17), wobei in dem Zwischenbereich (31) eine Halteeinrichtung (33) an dem Gegengewicht (3) angeordnet ist, über die das Gegengewicht (3) an einer Führungsschiene (9) angebracht und entlang der Führungsschiene (9) geführt bewegt werden kann, **dadurch gekennzeichnet dass**, die erste Längsflanke (21) im Wesentlichen als Ebene von der ersten Stirnseite (17) zur zweiten Stirnseite (19) verläuft.

2. Gegengewicht nach Anspruch 1, wobei das Gegengewicht (3) an der ersten Stirnseite (17) eine größere erste Breite (B1) aufweist als eine zweite Breite (B2) an der entgegengesetzten zweiten Stirnseite (19).

3. Gegengewicht nach Anspruch 1 oder 2, wobei das Gegengewicht (3) in dem Zwischenbereich (31) eine schräge Oberfläche (51) aufweist, welche schräg bezüglich einer kürzesten Verbindungslinie zwischen der ersten und der zweiten Stirnfläche (17, 19) orientiert ist.

4. Gegengewicht nach Anspruch 1 oder 2, wobei die einzige Halteeinrichtung (33,55) des Gegengewichtes (3) ausschließlich im Bereich der schrägen Oberfläche (51) angeordnet ist.

5. Gegengewicht nach einem der Ansprüche 1 bis 4, wobei die Halteeinrichtung (33) dazu konfiguriert ist, das Gegengewicht (3) an zumindest zwei räumlich voneinander getrennten Positionen an der Führungsschiene (9) zu halten und entlang zumindest zweier räumlich voneinander getrennter Führungsbahnen (35, 39, 57, 59) zu führen.

6. Gegengewicht nach einem der vorangehenden Ansprüche, wobei das Gegengewicht (3) in einem ersten Bereich (43), in dem es eine größere Breite aufweist, überwiegend mit einem ersten Material (47) ausgebildet ist und in einem zweiten Bereich (45), in dem es eine kleinere Breite aufweist, überwiegend mit einem zweiten Material (49) ausgebildet ist, wobei das zweite Material (49) eine größere Dichte aufweist als das erste Material (47).

7. Gegengewicht nach Anspruch 6, wobei das erste Material (47) Beton ist und das zweite Material (49) ein Metall ist.

8. Aufzuganlage (1) aufweisend:
wenigstens eine Aufzugkabine (5);
wenigstens eine Führungsschiene (9); und
wenigstens ein Gegengewicht (3) gemäß einem der vorangehenden Ansprüche.

9. Aufzuganlage nach Anspruch 8, wobei das Gegengewicht (3) und eine Strebe (13), welche eine das Gegengewicht (3) führend haltende Führungsschiene (9) an einer Aufzugschachtwand (15) verankert, jeweils in einem Querschnitt entlang einer horizontalen Schnittebene eine Außenkontur aufweisen, wobei ein erstes virtuelles Rechteck (25), welches die Außenkontur des Gegengewichts (3) umgibt und minimal groß ist, und ein zweites virtuelles Rechteck (27), welches die Außenkontur der Strebe (13) umgibt und minimal groß ist, einander überlappen.

10. Aufzuganlage nach einem der Ansprüche 8 und 9, wobei sowohl die wenigstens eine Aufzugkabine (5) als auch das wenigstens eine Gegengewicht (3) derart an der Führungsschiene (9) gehalten sind, dass sie in einer Verlagerungsbewegung entlang der Führungsschiene (9) geführt sind.

11. Aufzuganlage nach einem der Ansprüche 8 bis 10, wobei eine Anzahl von Führungsschienen (9) gleich einer Anzahl von Gegengewichten (3) ist.

12. Aufzuganlage nach einem der Ansprüche 8 bis 11, wobei die Führungsschiene (9) zwei räumlich voneinander getrennte und in verschiedene Richtungen gerichtete Führungsbahnen (35, 39, 57, 59) aufweist und wobei an dem Gegengewicht (3) eine Halteeinrichtung (33) mit zwei Führungsschuhen (34) ausgebildet ist, wobei jeder der Führungsschuhe (34) dazu konfiguriert ist, das Gegengewicht (3) an der Führungsschiene (9) abzustützen und dabei mit der Führungsschiene (9) das Gegengewicht (3) an einer der Führungsbahnen (35, 39, 57, 59) führend zusammenzuwirken.

13. Aufzuganlage nach einem der Ansprüche 8 bis 12, wobei das Gegengewicht (3) eine Höhe, gemessen in einer Richtung parallel zu einer Längserstreckungsrichtung der Führungsschiene (9), aufweist, welche kleiner oder gleich 130% einer Höhe der Aufzugkabine (5) ist.

## Claims

1. Counterweight (3) for an elevator system (1), wherein the counterweight (3) has an asymmetrical cross-section in a horizontal sectional plane, wherein the counterweight (3) has a first and a second longitudinal flank (21, 23), which each extend between a first and a second end face (17, 19), in particular the first longitudinal flank (21) is substantially perpendicular to the first end face (17) and to the second end face (19), wherein, on the counterweight (3), between the first end face (17) and the second end face (19), an intermediate region (31) is formed in which the counterweight (3) has a smaller width than a first width (B1) on the first end face (17), wherein, in the intermediate region (31), a holding device (33) is arranged on the counterweight (3), by means of which the counterweight (3) can be attached to a guide rail (9) and moved along the guide rail (9) in a guided manner, **characterized in that** the first longitudinal flank (21) runs substantially as a plane from the first end face (17) to the second end face (19).

2. Counterweight according to claim 1, wherein the counterweight (3) has a greater first width (B1) on the first end face (17) than a second width (B2) on the opposite second end face (19).

3. Counterweight according to claim 1 or 2, wherein the counterweight (3) in the intermediate region (31) has an oblique surface (51), which is oriented obliquely with respect to a shortest connecting line between the first and the second end face (17, 19).

4. Counterweight according to claim 1 or 2, wherein the single holding device (33, 55) of the counterweight (3) is arranged exclusively in the region of the oblique surface (51).

5. Counterweight according to any of claims 1 to 4, wherein the holding device (33) is configured to hold the counterweight (3) in at least two spatially separated positions on the guide rail (9) and to guide it along at least two spatially separated guide tracks (35, 39, 57, 59).

6. Counterweight according to any of the preceding claims, wherein the counterweight (3) in a first region (43) in which it has a greater width is formed predominantly with a first material (47), and (49) in a second region (45) in which it has a smaller width is formed predominantly with a second material, wherein the second material (49) has a greater density than the first material (47).

7. Counterweight according to claim 6, wherein the first material (47) is concrete, and the second material (49) is a metal.

8. Elevator system (1) having:
at least one elevator car (5);
at least one guide rail (9); and
at least one counterweight (3) according to any of the preceding claims.

9. Elevator system according to claim 8, wherein the counterweight (3) and a strut (13) which anchors a guide rail (9), holding the counterweight (3) in a guiding manner, on an elevator shaft wall (15) each have an outer contour in a cross-section along a horizontal sectional plane, wherein a minimally large first virtual rectangle (25) which surrounds the outer contour of the counterweight (3) and a minimally large second virtual rectangle (27) which surrounds the outer contour of the strut (13) overlap one another.

10. Elevator system according to any of claims 8 and 9, wherein both the at least one elevator car (5) and the at least one counterweight (3) are held on the guide rail (9) such that they are guided in a displacement movement along the guide rail (9).

11. Elevator system according to any of claims 8 to 10, wherein a number of guide rails (9) is equal to a number of counterweights (3).

12. Elevator system according to any of claims 8 to 11, wherein the guide rail (9) has two guide tracks (35, 39, 57, 59) spatially separated from one another and facing in different directions, and wherein a holding device (33) with two guide shoes (34) is formed on the counterweight (3), wherein each of the guide shoes (34) is configured to support the counterweight (3) on the guide rail (9) and to interact with the guide rail (9) to guide the counterweight (3) on one of the guide tracks (35, 39, 57, 59).

13. Elevator system according to any of claims 8 to 12, wherein the counterweight (3) has a height, measured in a direction parallel to a longitudinal direction of the guide rail (9), which is less than or equal to 130% of a height of the elevator car (5).

## Revendications

1. Contrepoids (3) pour une installation d'ascenseur (1), dans lequel le contrepoids (3) présente une section transversale asymétrique dans un plan de coupe horizontal, dans lequel le contrepoids (3) présente un premier et un second flanc longitudinal (21, 23) qui s'étendent respectivement entre un premier et un second côté frontal (17, 19), en particulier le premier flanc longitudinal (21) est sensiblement perpendiculaire au premier côté frontal (17) et au second côté frontal (19), dans lequel une zone intermédiaire (31) est réalisée sur le contrepoids (3) entre le premier côté frontal (17) et le second côté frontal (19), dans laquelle zone intermédiaire le contrepoids (3) présente une largeur inférieure à une première largeur (B1) sur le premier côté frontal (17), dans lequel un dispositif de maintien (33) est disposé sur le contrepoids (3) dans la zone intermédiaire (31), par l'intermédiaire duquel dispositif de maintien le contrepoids (3) peut être monté sur un rail de guidage (9) et être déplacé de manière guidée le long du rail de guidage (9), **caractérisé en ce que** le premier flanc longitudinal (21) s'étend sensiblement en tant que plan depuis le premier côté frontal (17) jusqu'au second côté frontal (19).

2. Contrepoids selon la revendication 1, dans lequel le contrepoids (3) présente, sur le premier côté frontal (17), une première largeur (B1) supérieure à une seconde largeur (B2) sur le second côté frontal (19) opposé.

3. Contrepoids selon la revendication 1 ou 2, dans lequel le contrepoids (3) présente, dans la zone intermédiaire (31), une surface inclinée (51) qui est orientée obliquement par rapport à une ligne de liaison la plus courte entre le premier et le second côté frontal (17, 19).

4. Contrepoids selon la revendication 1 ou 2, dans lequel l'unique dispositif de maintien (33, 55) du contrepoids (3) est disposé exclusivement dans la zone de la surface inclinée (51).

5. Contrepoids selon l'une des revendications 1 à 4, dans lequel le dispositif de maintien (33) est conçu pour maintenir le contrepoids (3) sur le rail de guidage (9) en au moins deux positions spatialement séparées l'une de l'autre et pour le guider le long d'au moins deux voies de guidage (35, 39, 57, 59) spatialement séparées l'une de l'autre.

6. Contrepoids selon l'une des revendications précédentes, dans lequel le contrepoids (3) est réalisé majoritairement avec un premier matériau (47) dans une première zone (43) dans laquelle il présente une plus grande largeur, et est réalisé majoritairement avec un second matériau (49) dans une seconde zone (45) dans laquelle il présente une plus petite largeur, dans lequel le second matériau (49) présente une densité supérieure à celle du premier matériau (47).

7. Contrepoids selon la revendication 6, dans lequel le premier matériau (47) est du béton et le second matériau (49) est un métal.

8. Installation d'ascenseur (1) présentant :
au moins une cabine d'ascenseur (5) ;
au moins un rail de guidage (9) ; et
au moins un contrepoids (3) selon l'une des revendications précédentes.

9. Installation d'ascenseur selon la revendication 8, dans laquelle le contrepoids (3) et une entretoise (13), laquelle ancre un rail de guidage (9) maintenant le contrepoids (3) de manière guidée sur une paroi de cage d'ascenseur (15), présentent respectivement un contour extérieur dans une section transversale le long d'un plan de coupe horizontal, dans laquelle un premier rectangle virtuel (25), lequel entoure le contour extérieur du contrepoids (3) et est de taille minimale, et un second rectangle virtuel (27), lequel entoure le contour extérieur de l'entretoise (13) et est de taille minimale, se chevauchent.

10. Installation d'ascenseur selon l'une des revendications 8 et 9, dans laquelle à la fois l'au moins une cabine d'ascenseur (5) et l'au moins un contrepoids (3) sont maintenus sur le rail de guidage (9) de telle sorte qu'ils sont guidés dans un mouvement de déplacement le long du rail de guidage (9).

11. Installation d'ascenseur selon l'une des revendications 8 à 10, dans laquelle un nombre de rails de guidage (9) est égal à un nombre de contrepoids (3).

12. Installation d'ascenseur selon l'une des revendications 8 à 11, dans laquelle le rail de guidage (9) présente deux voies de guidage (35, 39, 57, 59) séparées spatialement l'une de l'autre et orientées dans des directions différentes, et dans laquelle un dispositif de maintien (33) comportant deux patins de guidage (34) est réalisé sur le contrepoids (3), dans laquelle chacun des patins de guidage (34) est conçu pour soutenir le contrepoids (3) sur le rail de guidage (9) et coopérer ainsi avec le rail de guidage (9) de manière à guider le contrepoids (3) sur l'une des voies de guidage (35, 39, 57, 59).

13. Installation d'ascenseur selon l'une des revendications 8 à 12, dans laquelle le contrepoids (3) présente une hauteur, mesurée dans une direction parallèle à une direction d'extension longitudinale du rail de guidage (9), qui est inférieure ou égale à 130 % d'une hauteur de la cabine d'ascenseur (5).
